# EUROPÄISCHE PATENTANMELDUNG

(11) **EP 4 674 769 A1**
(43) Veröffentlichungstag der Anmeldung: **07.01.2026**
(21) Anmeldenummer: 24185938.8
(22) Anmeldetag: 02.07.2024
(51) Int. Cl.: B65B 7/20

(54) **AUSTAUSCHMODUL FÜR EINE VORRICHTUNG ZUM VERSCHLIESSEN VON KARTONVERPACKUNGEN, VERFAHREN ZUM UMRÜSTEN EINER VORRICHTUNG ZUM VERSCHLIESSEN VON KARTONVERPACKUNGEN SOWIE VORRICHTUNG ZUM VERSCHLIESSEN VON KARTONVERPACKUNGEN**

(71) Anmelder: Henkel AG & Co. KGaA, 40589 Düsseldorf (DE)
(72) Erfinder: Huebenthal, Marcel, 42781 Haan (DE); Van den Ijssel, Paul, 3421 Oudewater (NL)
(74) Vertreter: Patentanwälte Bauer Vorberg Kayser

(57) **Zusammenfassung**

Die Erfindung betrifft ein Austauschmodul (5) zur Verwendung in einer Vorrichtung (1) zum Verschließen von Kartonverpackungen (2), welche eine Fördereinheit (3) zum Bewegen der Kartonverpackungen (2) in einer Förderrichtung (F), Führungen (4) zum Führen und Ausrichten der Kartonverpackungen (2) sowie eine Verschlusseinheit zum Verschließen der Kartonverpackungen (2) umfasst, wobei die Verschlusseinheit Mittel zum Einklappen von Querklappen (8) und Längsklappen (10) einer Kartonverpackung (2) sowie eine Klebebandaufbringvorrichtung zum Applizieren eines Klebebandes auf eine sich entlang der Fördereinheit (3) bewegende Kartonverpackung (2) umfasst. Die Erfindung ist dadurch gekennzeichnet, dass das Austauschmodul (5) dazu ausgebildet ist, die Verschlusseinheit in der Vorrichtung (1) zu ersetzen, wobei das Austauschmodul (5) Mittel (6, 7, 9) zum Einklappen von Querklappen (8) und Längsklappen (10) einer Kartonverpackung (2), mindestens eine Applikationseinheit (11) zum Aufbringen von Heißschmelzklebstoff auf die eingeklappten Querklappen (8) sowie mindestens einen Verbindungsbereich (24) zum Anschluss des Austauschmoduls (5) an die Vorrichtung (1) umfasst. Die Erfindung betrifft darüber hinaus ein Verfahren zum Umrüsten einer Vorrichtung 1.

## Beschreibung

Die Erfindung betrifft ein Austauschmodul für eine Vorrichtung zum Verschließen von Kartonverpackungen, wobei das Austauschmodul mindestens eine Applikationseinheit für einen Heißschmelzklebstoff umfasst. Die Erfindung betrifft darüber hinaus ein Verfahren zum Umrüsten einer Vorrichtung zum Verschließen von Kartonverpackungen sowie eine Vorrichtung zum Verschließen von Kartonverpackungen.

Zum Verschließen von Kartonverpackungen, insbesondere von Kartonumverpackungen, wird vielfach Klebeband eingesetzt. Die Applikation des Klebebandes erfolgt dabei in der Regel automatisiert. So ist beispielsweise aus der DE 1 761 692 eine Vorrichtung zum Verschließen von Kartons mittels Klebebändern bekannt. Die Vorrichtung umfasst eine Fördereinrichtung zum Bewegen der Kartons, Führungen zum Führen und Ausrichten der Kartons sowie eine oberhalb der Fördereinrichtung angeordnete Klebebandaufbringvorrichtung, mit Hilfe derer auf einen sich entlang der Fördereinrichtung bewegenden Karton ein Klebeband appliziert werden kann, um den Karton auf diese Weise zu verschließen.

Die Verwendung von Klebeband ist in mehrerlei Hinsicht nachteilig. So ist zum Öffnen einer mit Klebeband verschlossenen Verpackung in der Regel ein Hilfsmittel, beispielsweise ein Messer, erforderlich. Dadurch besteht ein nicht unwesentliches Verletzungsrisiko, insbesondere dann, wenn viele Umverpackungen in kurzer Zeit zu öffnen sind, wie beispielsweise in einem Supermarkt. Darüber hinaus besteht auch die Gefahr, dass das in dem zu öffnenden Karton aufgenommene Produkt durch den Einsatz eines Messers versehentlich beschädigt wird.

Schließlich wird durch den Einsatz von Klebeband der Recyclingprozess erschwert. Das Klebeband umfasst ein mit einem Haftklebstoff beschichtetes Trägermaterial, bei welchem es sich in der Regel um ein Kunststoffmaterial handelt. Dieses Kunststoffmaterial ist im Zuge des Recyclings grundsätzlich anderen Recyclingströmen zuzuführen als die Kartonverpackung. Nicht immer lassen sich aber Karton- und Kunststoffmaterial vollständig voneinander trennen, wodurch der Recyclingprozess beeinträchtigt wird. Vor dem Hintergrund eines gestiegenen Umwelt- und Nachhaltigkeitsbewusstseins wird dies als verbesserungswürdig angesehen.

Die vorliegende Erfindung hat sich daher die Aufgabe gestellt, eine Vorrichtung bereitzustellen, mit Hilfe derer das automatisierte Verschließen von Kartons auf einfache und vergleichsweise kostengünstige Weise umweltfreundlicher und nachhaltiger gestaltet werden kann.

Diese Aufgabe wird gelöst durch ein Austauschmodul gemäß Patentanspruch 1, durch ein Verfahren zum Umrüsten gemäß Patentanspruch 9 sowie durch eine Vorrichtung zum Verschließen von Kartonverpackungen gemäß Patentanspruch 10.

Vorteilhafte Ausgestaltungen und Weiterbildungen der Erfindung sind Gegenstand der Unteransprüche.

Gemäß Patentanspruch 1 betrifft die Erfindung ein Austauschmodul zur Verwendung in einer Vorrichtung zum Verschließen von Kartonverpackungen, welche eine Fördereinheit zum Bewegen der Kartonverpackungen in einer Förderrichtung, Führungen zum Führen und Ausrichten der Kartonverpackungen sowie eine Verschlusseinheit zum Verschließen der Kartonverpackungen umfasst, wobei die Verschlusseinheit Mittel zum Einklappen von Querklappen und Längsklappen einer Kartonverpackung sowie eine Klebebandaufbringvorrichtung zum Applizieren eines Klebebandes auf eine sich entlang der Fördereinheit bewegende Kartonverpackung umfasst. Das erfindungsgemäße Austauschmodul ist dazu ausgebildet, die Verschlusseinheit in der Vorrichtung zu ersetzen, wobei das Austauschmodul Mittel zum Einklappen von Querklappen und Längsklappen einer Kartonverpackung, mindestens eine Applikationseinheit zum Aufbringen von Heißschmelzklebstoff auf die eingeklappten Querklappen sowie mindestens einen Verbindungsbereich zum Anschluss des Austauschmoduls an die Vorrichtung umfasst.

Mit anderen Worten sieht die Erfindung ein Austauschmodul vor, welches in eine bestehende Vorrichtung zum Verschließen von Kartonverpackungen mittels Klebeband integriert werden kann. Dabei ersetzt das erfindungsgemäße Austauschmodul die vorhandene, eine Klebebandaufbringvorrichtung umfassende Verschlusseinheit, während andere wesentliche Komponenten der Vorrichtung, wie beispielsweise die Fördereinheit zum Bewegen der Kartons und/oder die Führungen zum Führen und Ausrichten der Kartons, weiterhin Verwendung finden.

Es ist ein wesentlicher Vorteil des erfindungsgemäßen Austauschmoduls, dass es in eine bestehende Vorrichtung zum Verschließen von Kartonverpackungen integriert werden kann bzw. in einer solchen Vorrichtung die vorhandene, eine Klebebandaufbringvorrichtung umfassende Verschlusseinheit ersetzen kann. Insofern ist es für einen Nutzer bei einer Umstellung der Verschlusstechnik von Klebeband auf Heißschmelzkleber nicht erforderlich, eine vorhandene, mit Klebeband arbeitende Vorrichtung durch eine vollkommen neue Vorrichtung zu ersetzen, was einen großen Kostenaufwand bedeuten würde. Vielmehr können wesentliche Anteile einer vorhandenen Vorrichtung zum Verschließen von Kartonverpackungen mittels Klebeband weiterverwendet werden, indem lediglich die mit Klebeband arbeitende Verschlusseinheit durch das erfindungsgemäße Austauschmodul, welches eine Applikationseinheit für einen Heißschmelzklebstoff umfasst, ersetzt wird.

Zu diesem Zweck umfasst das Austauschmodul einen Verbindungsbereich zum Anschluss an die Vorrichtung. Das Austauschmodul kann beispielsweise in dem Verbindungsbereich an die Vorrichtung angeschweißt werden. Alternativ oder zusätzlich können in dem Verbindungsbereich Verbindungsmittel, beispielsweise Schrauben, vorgesehen sein, mittels derer das Austauschmodul lösbar an die Vorrichtung angeschlossen werden kann. Das erfindungsgemäße Austauschmodul ist somit dazu ausgebildet, gemäß dem Prinzip "plug and play" auf sehr einfache Weise in eine bestehende Vorrichtung zum Verschließen von Kartonverpackungen integriert zu werden bzw. in einer solchen Vorrichtung eine eine Klebebandaufbringvorrichtung umfassende Verschlusseinheit zu ersetzen.

Mit Hilfe des in eine Vorrichtung zum Verschließen von Kartonverpackungen integrierten erfindungsgemäßen Austauschmoduls können Kartonverpackungen wie folgt verschlossen werden: eine zu verschließende Kartonverpackung wird mittels der Fördereinheit, beispielsweise eines Bandförderers oder eines Rollenförderers, in einer Förderrichtung bewegt. Dabei sorgen seitlich angeordnete Führungen für eine Führung und Ausrichtung der Kartonverpackung. Durch an dem Austauschmodul angeordnete Mittel zum Einklappen werden zunächst die beiden Querklappen der Kartonverpackung eingeklappt. Unter den Querklappen der Kartonverpackung werden im Folgenden diejenigen Klappen verstanden, die um eine senkrecht zur Förderrichtung verlaufende Schwenkachse eingeklappt werden. Bei einer quaderförmigen Kartonverpackung sind dies in der Regel die beiden kurzen Klappen. Entsprechend werden unter den Längsklappen der Kartonverpackung diejenigen Klappen verstanden, die um eine parallel zur Förderrichtung verlaufende Schwenkachse eingeklappt werden. Bei einer quaderförmigen Kartonverpackung sind dies in der Regel die beiden langen Klappen.

Auf die beiden eingeklappten Querklappen wird nachfolgend mittels der an dem Austauschmodul angeordneten Applikationseinheit Heißschmelzklebstoff aufgebracht. Hierzu kann die Applikationseinheit eine oder mehrere Düsen aufweisen, durch welche der Heißschmelzklebstoff auf die eingeklappten Querklappen appliziert wird. Durch an dem Austauschmodul vorgesehene Mittel zum Einklappen der Längsklappen werden diese schließlich so eingeklappt, dass sie auf den bereits eingeklappten und mit Heißschmelzklebstoff versehenen Querklappen zu liegen kommen und mit diesen verkleben, wodurch die Kartonverpackung sicher verschlossen wird.

Durch das erfindungsgemäße Austauschmodul ist es somit auf einfache und kostengünstige Weise möglich, von einer Verschlusstechnik mittels Klebeband auf eine Verschlusstechnik mittels Heißschmelzklebstoff umzusteigen und auf diese Weise die mit einer Klebebandapplikation verbundenen Nachteile zu überwinden. Insbesondere kann der Verbrauch an Kunststoffmaterial deutlich reduziert werden. Es ist dabei ein großer Vorteil, dass wesentliche Komponenten einer bestehenden Vorrichtung zum Verschließen von Kartonverpackungen weiter verwendet werden können, so dass eine Umstellung von Klebeband auf Heißschmelzklebstoff für einen Nutzer mit vergleichsweise überschaubarem Kostenaufwand realisierbar ist.

Darüber hinaus bietet die Verschlusstechnik mittels Heißschmelzklebstoff weitere Vorteile gegenüber der Verschlusstechnik mittels Klebeband. So bestehen beispielsweise größere Freiheitsgrade bei der Bemaßung der Längsklappen, da es, anders als bei der Verwendung von Klebeband, nicht erforderlich ist, dass die beiden Längsklappen im eingeklappten Zustand möglichst bündig aneinander anliegen. Vielmehr kann auch ein deutlich größerer Schlitz zwischen den beiden eingeklappten Längsklappen bestehen bleiben. Dabei ist es lediglich erforderlich, dass der Auftrag des Heißklebers auf die Querklappen in Bereichen erfolgt, die nachfolgend von den Längsklappen überdeckt werden. Auf diese Weise kann Material im Bereich der Längsklappen eingespart werden, was im Hinblick auf Nachhaltigkeit und Ressourcenschonung einen weiteren Vorteil darstellt.

Für den Fall, dass die Kartonverpackung besonderen Staubschutz bieten soll, können die Längsklappen umgekehrt auch so ausgebildet sein, das sie sich im eingeklappten Zustand gegenseitig überlappen und somit keinerlei Schlitz ausgebildet wird. Die Verklebung erfolgt dabei wieder lediglich durch Heißschmelzklebstoffauftrag auf die beiden Querklappen, mit denen die eingeklappten, sich überlappenden Längsklappen verkleben.

Schließlich ist es ein weiterer Vorteil der Verschlusstechnik mittels Heißschmelzklebstoff, dass zum Öffnen der Verpackung keinerlei Hilfsmittel wie Messer oder Scheren erforderlich sind. Durch einfaches Ziehen bzw. Reißen an den Längsklappen kann die Klebeverbindung zwischen den Längsklappen und den Querklappen aufgetrennt und die Verpackung geöffnet werden. Ein Verletzungsrisiko und/oder das Risiko einer Beschädigung des in der Verpackung aufgenommenen Produkts durch den Einsatz von Schneidwerkzeugen kann somit ausgeschlossen werden.

Gemäß einer Ausgestaltung umfasst das erfindungsgemäße Austauschmodul einen Tragrahmen, an welchem der Verbindungsbereich sowie ein zentrales Trägerelement angeordnet sind, wobei die Mittel zum Einklappen von Querklappen und Längsklappen sowie die mindestens eine Applikationseinheit an dem Trägerelement angeordnet sind. Mit anderen Worten kann das Austauschmodul einen äußeren Tragrahmen umfassen, welcher beispielsweise aus vier rechtwinklig zueinander angeordneten Metallprofilen bestehen kann und über welchen das Austauschmodul an eine bestehende Vorrichtung zum Verschließen von Kartonverpackungen anschließbar ist. Hierzu können an dem Tragrahmen in dem Verbindungsbereich Verbindungsmittel angeordnet sein, die eine lösbare Verbindung mit der bestehenden Vorrichtung ermöglichen.

An dem Tragrahmen ist darüber hinaus ein zentrales Trägerelement angeordnet, welches als Träger der Mittel zum Einklappen der Querklappen und der Längsklappen sowie der mindestens einen Applikationseinheit fungiert. Beispielsweise kann das Trägerelement als ein Metallbalken ausgebildet sein, welcher sich in Einsatzlage des Austauschmoduls in seiner Längserstreckung in Förderrichtung erstreckt. Das Trägerelement kann etwa an einem der den Tragrahmen bildenden Metallprofile angeordnet sein, insbesondere an einem sich in Einsatzlage quer über die Fördereinheit erstreckenden Metallprofil. Dabei kann es vorgesehen sein, dass das Trägerelement in seiner Höhe verstellbar ist, beispielsweise, indem das sich quer über die Fördereinheit erstreckende Metallprofil, an dem das Trägerelement angeordnet ist, in seiner Höhe gegenüber den weiteren Metallprofilen des Tragrahmens verstellbar ist. Auf diese Weise können mit dem erfindungsgemäßen Austauschmodul Kartonverpackungen unterschiedlicher Höhe verschlossen werden.

Ein weiterer Vorschlag der Erfindung sieht vor, dass das Austauschmodul mindestens eine erste Applikationseinheit zum Aufbringen von Heißschmelzklebstoff auf die eingeklappten Querklappen sowie mindestens eine zweite Applikationseinheit zum Aufbringen von Heißschmelzklebstoff auf die eingeklappten Längsklappen umfasst, wobei die erste Applikationseinheit und die zweite Applikationseinheit in Einsatzlage des Austauschmoduls in Förderrichtung der Kartonverpackungen hintereinander angeordnet sind und wobei der von der ersten Applikationseinheit auf die eingeklappten Querklappen aufgebrachte Heißschmelzklebstoff dem Verschließen der Kartonverpackungen dient und der von der zweiten Applikationseinheit auf die eingeklappten Längsklappen aufgebrachte Heißschmelzklebstoff der Ausbildung einer Palettensicherung dient.

Mit anderen Worten kann das Austauschmodul neben einer ersten Applikationseinheit zum Aufbringen von Heißschmelzklebstoff auf die eingeklappten Querklappen, mit dem Ziel, die Kartonverpackung zu verschließen, darüber hinaus eine zweite Applikationseinheit zum Aufbringen von Heißschmelzklebstoff auf die eingeklappten Längsklappen umfassen, wodurch eine Palettensicherung ausgebildet wird.

Hintergrund dieser Ausgestaltung ist die Tatsache, dass fertig verschlossene Kartonverpackungen üblicherweise anschließend auf Paletten gestapelt werden, um in dieser Form an Kunden ausgeliefert zu werden. Dabei muss verhindert werden, dass die aufgestapelten Kartonverpackungen im Zuge des Verladens und/oder des Transports derart gegeneinander verrutschen, dass die Stapel instabil werden. Hierzu werden Verpackungsstapel auf Paletten in der Regel mehrfach mit einer Schrumpffolie umwickelt, die die nötige Stabilität bewirkt. Es ist ein Nachteil, dass dieses Sicherungsverfahren mit einem hohen Verbrauch an Kunststofffolie einhergeht und dass die Schrumpffolie von einem belieferten Kunden unter Zuhilfenahme von Schneidwerkzeugen aufwendig entfernt und entsorgt werden muss.

Eine Ausgestaltung des erfindungsgemäßen Austauschmoduls mit einer ersten und einer zweiten Applikationseinheit zum Aufbringen von Heißschmelzklebstoff bietet demgegenüber den Vorteil, dass auf die fertig verschlossenen Kartonverpackungen mit Hilfe der der ersten Applikationseinheit nachfolgend angeordneten zweiten Applikationseinheit Heißschmelzklebstoff auf die Außenseite der mit den Querklappen verklebten Längsklappen aufgebracht werden kann, wobei dieser Klebstoffauftrag nachfolgend als Palettensicherung wirkt. Der auf die Außenseite der Längsklappen und damit auf die Oberseite einer ersten verschlossenen Kartonverpackung aufgebrachte Heißschmelzklebstoff verfestigt sich nach dem Erkalten sehr schnell und behält dabei eine gewisse geringe Klebrigkeit, welche bewirkt, dass eine im Zuge der Stapelung auf diese erste Kartonverpackung aufgestellte zweite Kartonverpackung gegenüber der ersten Kartonverpackung nicht verrutscht. Ein späteres Abnehmen der zweiten Kartonverpackung von der erste Kartonverpackung ist gleichwohl ohne besonderen Kraftaufwand möglich.

Es ist ein besonderer Vorteil dieser Ausgestaltung der Erfindung, dass sowohl das Verschließen der Kartonverpackungen als auch das Anbringen einer Palettensicherung in einer einzigen Vorrichtung und in unmittelbar aufeinander folgenden Verfahrensschritten erfolgen kann. Es sind somit nicht, wie im Stand der Technik üblich, zwei unterschiedliche Vorrichtungen zum Verschließen der Kartonverpackungen einerseits und zum Anbringen einer Stapelsicherung andererseits erforderlich. Gleichzeitig kann auf den Einsatz einer Kunststofffolie zur Stapelsicherung vollständig verzichtet werden.

Gemäß einem Ausführungsbeispiel der Erfindung umfasst das Austauschmodul zwei zweite Applikationseinheiten zum Aufbringen von Heißschmelzklebstoff auf beide eingeklappten Längsklappen. Auf diese Weise kann Heißschmelzklebstoff zur Ausbildung einer Palettensicherung gleichmäßig auf beide eingeklappten Längsklappen aufgebracht werden.

Dabei kann es vorgesehen sein, dass die mindestens eine zweite Applikationseinheit eine Düse umfasst, die geeignet ist, den Heißschmelzklebstoff durch Spinsprühen auf die eingeklappten Längsklappen aufzutragen.

Eine weitere Ausgestaltung der Erfindung sieht vor, dass das Austauschmodul eine oder mehrere Andrückrollen zum Andrücken der eingeklappten Längsklappen aufweist, wobei die mindestens eine Andrückrolle zwischen der ersten Applikationseinheit und der zweiten Applikationseinheit angeordnet ist. Derartige Andrückrollen können an dem Trägerelement des Austauschmoduls angeordnet sein und dienen der Ausübung von Druck auf die eingeklappten Längsklappen, um auf diese Weise die Klebewirkung zwischen den Querklappen und den Längsklappen zu verstärken.

Gemäß einer Ausführungsvariante weist die mindestens eine Applikationseinheit eine Schnittstelle auf, über die eine Verbindung zu einer Steuerung der Applikationseinheit hergestellt werden kann. Die Steuerung der Applikationseinheit muss dabei selbst nicht unmittelbar an dem Austauschmodul angeordnet sein, sie kann separat davon ausgebildet und platziert sein.

Gemäß einer weiteren Ausgestaltung weist die mindestens eine Applikationseinheit einen Anschluss für die Verbindung zu einem Heißschmelzklebstoffreservoir auf. Auch ein solches Heißschmelzklebstoffreservoir muss nicht unmittelbar an dem Austauschmodul selbst angeordnet sein sondern kann separat davon ausgebildet und platziert sein.

Die Erfindung betrifft gemäß Patentanspruch 9 auch ein Verfahren zum Umrüsten einer Vorrichtung zum Verschließen von Kartonverpackungen, wobei die Vorrichtung eine Fördereinheit zum Bewegen der Kartonverpackungen in einer Förderrichtung, Führungen zum Führen und Ausrichten der bewegten Kartonverpackungen sowie eine Verschlusseinheit umfasst, wobei die Verschlusseinheit Mittel zum Einklappen der Längsklappen und der Querklappen der Kartonverpackung sowie eine Klebebandaufbringvorrichtung zum Applizieren eines Klebebandes auf eine sich entlang der Fördereinheit bewegende Kartonverpackung umfasst. Das Verfahren ist dadurch gekennzeichnet, dass die Verschlusseinheit von der Vorrichtung entfernt wird und anstelle dessen ein Austauschmodul gemäß einem der Ansprüche 1 bis 8 in die Vorrichtung integriert wird.

Mit anderen Worten betrifft die Erfindung auch ein Umrüstverfahren, mit Hilfe dessen auf einfache und kostengünstige Art und Weise eine Vorrichtung zum Verschließen von Kartonverpackungen mit Hilfe von Klebeband auf eine Vorrichtung zum Verschließen von Kartonverpackungen mit Hilfe von Heißschmelzklebstoff umgerüstet werden kann.

Gemäß Patentanspruch 10 betrifft die Erfindung schließlich auch eine Vorrichtung zum Verschließen von Kartonverpackungen, umfassend eine Fördereinheit zum Bewegen der Kartonverpackungen in einer Förderrichtung, Führungen zum Führen und Ausrichten der Kartonverpackungen sowie Mittel zum Einklappen von Querklappen und Längsklappen der Kartonverpackungen, wobei die Vorrichtung mindestens eine erste Applikationseinheit zum Aufbringen von Heißschmelzklebstoff auf die eingeklappten Querklappen sowie mindestens eine zweite Applikationseinheit zum Aufbringen von Heißschmelzklebstoff auf die eingeklappten Längsklappen umfasst, wobei die erste Applikationseinheit und die zweite Applikationseinheit in Förderrichtung (F) der Kartonverpackungen hintereinander angeordnet sind und wobei der von der ersten Applikationseinheit auf die eingeklappten Querklappen aufgebrachte Heißschmelzklebstoff dem Verschließen der Kartonverpackungen dient und der von der zweiten Applikationseinheit auf die eingeklappten Längsklappen aufgebrachte Heißschmelzklebstoff der Ausbildung einer Palettensicherung dient. Eine solche Vorrichtung liegt beispielsweise vor, wenn in einer Vorrichtung zum Verschließen von Kartonverpackungen eine vorhandene, eine Klebebandaufbringvorrichtung umfassende Verschlusseinheit durch ein Austauschmodul gemäß einem der Ansprüche 3 bis 8 ersetzt wurde.

Im Folgenden wird die Erfindung anhand eines Ausführungsbeispiels und unter Bezugnahme auf die beigefügten Zeichnungen näher erläutert. Es zeigen:
- Figur 1:: eine Darstellung eines erfindungsgemäßen Austauschmoduls, integriert in eine Vorrichtung zum Verschließen von Kartonverpackungen;
- Figur 2:: einen Ausschnitt aus Figur 1 in vergrößerter Darstellung.

Figur 1 zeigt eine im Ganzen mit 1 bezeichnete Vorrichtung zum Verschließen von Kartonverpackungen 2. Die Vorrichtung 1 umfasst eine als Rollenförderer ausgebildete Fördereinheit 3, mittels derer die Kartonverpackungen 2 in einer Förderrichtung F bewegt werden. Darüber hinaus umfasst die Vorrichtung 1 Führungen 4 zum Führen und Ausrichten der Kartonverpackungen 2.

In den Figuren nicht dargestellt ist eine eine Klebebandaufbringvorrichtung umfassende Verschlusseinheit zum Verschließen der Kartonverpackungen 2, die ursprünglich Teil der Vorrichtung 1 war. Diese Verschlusseinheit wurde von der Vorrichtung 1 entfernt und durch ein im Ganzen mit 5 bezeichnetes Austauschmodul ersetzt.

Das Austauschmodul 5 umfasst einen äußeren Tragrahmen 12. Dieser ist aus vier rechtwinklig zueinander angeordneten und miteinander verbundenen Metallprofilen 13, 14, 15, 16 gebildet. Über den Tragrahmen 12 ist das Austauschmodul 5 an die Vorrichtung 1 angeschlossen. Hierzu sind an dem Tragrahmen 12 in beidseitig angeordneten Verbindungsbereichen 24 Verbindungsmittel 17 in Form von Schrauben angeordnet, mit Hilfe derer der Tragrahmen 12 im unteren Bereich der Metallprofile 13 und 14 mit der Vorrichtung 1 verschraubt und damit lösbar mit dieser verbunden werden kann.

Darüber hinaus ist an dem Tragrahmen 12 ein zentrales Trägerelement 18 angeordnet, welches als Metallbalken ausgebildet ist. In der in den Figuren dargestellten Einsatzlage des Austauschmoduls 5 erstreckt sich das Trägerelement 18 in seiner Längserstreckung in Förderrichtung F. Das Trägerelement 18 ist an dem sich quer über die Fördereinheit 3 erstreckenden Metallprofil 16 befestigt. Das Metallprofil 16 ist gegenüber den beiden Metallprofilen 13 und 14 höhenverstellbar ausgebildet. Die Einstellung der Höhe des Metallprofils 16 über der Fördereinheit 3 erfolgt über Kurbeln 19. Da das Trägerelement 18 an dem Metallprofil 16 befestigt ist, ist das Trägerelement 18 zusammen mit dem Metallprofil 16 höhenverstellbar.

Das Austauschmodul 5 umfasst weiterhin Mittel 6, 7 zum Einklappen der Querklappen 8 der Kartonverpackungen 2 sowie Mittel 9 zum Einklappen der Längsklappen 10 der Kartonverpackungen 2. Darüber hinaus umfasst das Austauschmodul 5 eine Applikationseinheit 11 zum Aufbringen von Heißschmelzklebstoff auf die eingeklappten Querklappen 8. Die Applikationseinheit 11 weist hierzu zwei Düsen 20 auf. Sowohl die Mittel 6, 7 zum Einklappen der Querklappen 8 und die Mittel 9 zum Einklappen der Längsklappen 10 als auch die Applikationseinheit 11 sind an dem Trägerelement 18 angeordnet.

Als Querklappen 8 der Kartonverpackung 2 werden diejenigen Klappen verstanden, die um eine senkrecht zur Förderrichtung F verlaufende Schwenkachse eingeklappt werden. In der Darstellung der Figuren sind dies die beiden kurzen Klappen. Entsprechend werden unter den Längsklappen 10 der Kartonverpackung 2 diejenigen Klappen verstanden, die um eine parallel zur Förderrichtung F verlaufende Schwenkachse eingeklappt werden. In der Darstellung der Figuren sind dies die beiden langen Klappen.

Mit Hilfe des in die Vorrichtung 1 integrierten Austauschmoduls 5 können Kartonverpackungen 2 wie folgt verschlossen werden: die zu verschließende Kartonverpackung 2 wird mittels der als Rollenförderer ausgebildeten Fördereinheit 3 in einer Förderrichtung F bewegt. Dabei sorgen die seitlich angeordneten Führungen 4 für eine Führung und Ausrichtung der Kartonverpackung 2. Durch die an dem Trägerelement 18 des Austauschmoduls 5 angeordneten Mittel 6, 7 zum Einklappen werden zunächst die beiden Querklappen 8 der Kartonverpackung 2 in an sich bekannter Art und Weise eingeklappt.

Auf die beiden eingeklappten Querklappen 8 wird nachfolgend mittels der an dem Trägerelement 18 des Austauschmoduls 5 angeordneten Applikationseinheit 11 über die Düsen 20 Heißschmelzklebstoff aufgebracht. Durch die an dem Trägerelement 18 des Austauschmoduls 5 vorgesehenen Mittel 9 zum Einklappen der Längsklappen 10 werden diese schließlich so eingeklappt, dass sie auf den bereits eingeklappten und mit Heißschmelzklebstoff versehenen Querklappen 8 zu liegen kommen und mit diesen verkleben, wodurch die Kartonverpackung 2 sicher verschlossen wird.

Zusätzlich zu der Applikationseinheit 11 umfasst das Austauschmodul 5 bei dem in den Figuren dargestellten Ausführungsbeispiel zwei weitere Applikationseinheiten 21, 22 zum Aufbringen von Heißschmelzklebstoff auf die beiden eingeklappten Längsklappen 10. Dabei sind die beiden Applikationseinheiten 21, 22 in Förderrichtung F der Applikationseinheit 11 nachgeschaltet. Mittels der beiden Applikationseinheiten 21, 22 wird Heißschmelzklebstoff auf die äußere Oberfläche der eingeklappten und bereits mit den Querklappen 8 verklebten Längsklappen 10 appliziert, was der Ausbildung einer Palettensicherung dient. Hierzu umfassen die Applikationseinheiten 21, 22 jeweils eine Spinsprühdüse. Der solchermaßen auf die Oberfläche der Längsklappen 10 aufgebrachte Heißschmelzklebstoff verfestigt sich nach dem Erkalten sehr schnell und behält dabei eine gewisse geringe Klebrigkeit. Dies hat zur Folge, dass eine auf die Kartonverpackung 2 im Zuge einer Stapelung aufgestellte zweite Kartonverpackung 2 gegenüber der unteren Kartonverpackung 2 nicht verrutscht. Ein späteres Abnehmen der oberen Kartonverpackung 2 von der unteren Kartonverpackung 2 ist gleichwohl ohne besonderen Kraftaufwand möglich.

Es ist ein besonderer Vorteil, dass mit Hilfe eines solchermaßen ausgebildeten und in eine Vorrichtung 1 integrierten Austauschmoduls 5 sowohl das Verschließen der Kartonverpackungen 2 als auch das Anbringen einer Palettensicherung in einer einzigen Vorrichtung und in unmittelbar aufeinander folgenden Verfahrensschritten erfolgen kann. Darüber hinaus kann auf den Einsatz einer Kunststofffolie zur Stapelsicherung vollständig verzichtet werden.

Zwischen der ersten Applikationseinheit 11 und den beiden nachgeschalteten Applikationseinheiten 21, 22 sind beidseits des Trägerelements 18 jeweils mehrere Andrückrollen 23 angeordnet, welche der Ausübung von Druck auf die eingeklappten Längsklappen 10 dienen, um auf diese Weise die Klebewirkung zwischen den Querklappen 8 und den Längsklappen 10 zu verstärken.

### Bezugszeichenliste

- 1: Vorrichtung
- 2: Kartonverpackung
- 3: Fördereinheit
- 4: Führung
- 5: Austauschmodul
- 6: Mittel zum Einklappen der Querklappen
- 7: Mittel zum Einklappen der Querklappen
- 8: Querklappen
- 9: Mittel zum Einklappen der Längsklappen
- 10: Längsklappen
- 11: Applikationseinheit
- 12: Tragrahmen
- 13: Metallprofil
- 14: Metallprofil
- 15: Metallprofil
- 16: Metallprofil
- 17: Verbindungsmittel
- 18: Trägerelement
- 19: Kurbel
- 20: Düse
- 21: Applikationseinheit
- 22: Applikationseinheit
- 23: Andrückrolle
- 24: Verbindungsbereich
- F: Förderrichtung

## Patentansprüche

1. Austauschmodul (5) zur Verwendung in einer Vorrichtung (1) zum Verschließen von Kartonverpackungen (2), welche eine Fördereinheit (3) zum Bewegen der Kartonverpackungen (2) in einer Förderrichtung (F), Führungen (4) zum Führen und Ausrichten der Kartonverpackungen (2) sowie eine Verschlusseinheit zum Verschließen der Kartonverpackungen (2) umfasst, wobei die Verschlusseinheit Mittel zum Einklappen von Querklappen (8) und Längsklappen (10) einer Kartonverpackung (2) sowie eine Klebebandaufbringvorrichtung zum Applizieren eines Klebebandes auf eine sich entlang der Fördereinheit (3) bewegende Kartonverpackung (2) umfasst, **dadurch gekennzeichnet, dass** das Austauschmodul (5) dazu ausgebildet ist, die Verschlusseinheit in der Vorrichtung (1) zu ersetzen, wobei das Austauschmodul (5) Mittel (6, 7, 9) zum Einklappen von Querklappen (8) und Längsklappen (10) einer Kartonverpackung (2), mindestens eine Applikationseinheit (11) zum Aufbringen von Heißschmelzklebstoff auf die eingeklappten Querklappen (8) sowie mindestens einen Verbindungsbereich (24) zum Anschluss des Austauschmoduls (5) an die Vorrichtung (1) umfasst.

2. Austauschmodul (5) nach Anspruch 1, **dadurch gekennzeichnet, dass** das Austauschmodul (5) einen Tragrahmen (12) umfasst, an welchem der Verbindungsbereich (24) sowie ein zentrales Trägerelement (18) angeordnet sind, wobei die Mittel (6, 7, 9) zum Einklappen von Querklappen (8) und Längsklappen (10) sowie die mindestens eine Applikationseinheit (11) an dem Trägerelement (18) angeordnet sind.

3. Austauschmodul (5) nach Anspruch 1 oder 2, **dadurch gekennzeichnet, dass** das Austauschmodul (5) mindestens eine erste Applikationseinheit (11) zum Aufbringen von Heißschmelzklebstoff auf die eingeklappten Querklappen (8) sowie mindestens eine zweite Applikationseinheit (21, 22) zum Aufbringen von Heißschmelzklebstoff auf die eingeklappten Längsklappen (10) umfasst, wobei die erste Applikationseinheit (11) und die zweite Applikationseinheit (21, 22) in Einsatzlage des Austauschmoduls (5) in Förderrichtung (F) der Kartonverpackungen (2) hintereinander angeordnet sind und wobei der von der ersten Applikationseinheit (11) auf die eingeklappten Querklappen (8) aufgebrachte Heißschmelzklebstoff dem Verschließen der Kartonverpackungen (2) dient und der von der zweiten Applikationseinheit (21, 22) auf die eingeklappten Längsklappen (10) aufgebrachte Heißschmelzklebstoff der Ausbildung einer Palettensicherung dient.

4. Austauschmodul (5) nach Anspruch 3, **dadurch gekennzeichnet, dass** das Austauschmodul (5) zwei zweite Applikationseinheiten (21, 22) zum Aufbringen von Heißschmelzklebstoff auf beide eingeklappten Längsklappen (10) umfasst.

5. Austauschmodul (5) nach Anspruch 3 oder 4, **dadurch gekennzeichnet, dass** die mindestens eine zweite Applikationseinheit (21, 22) eine Düse umfasst, die geeignet ist, den Heißschmelzklebstoff durch Spinsprühen auf die eingeklappten Längsklappen (10) aufzutragen.

6. Austauschmodul (5) nach einem der Ansprüche 3 bis 5, **dadurch gekennzeichnet, dass** das Austauschmodul (5) mindestens eine Andrückrolle (23) zum Andrücken der eingeklappten Längsklappen (10) aufweist, wobei die Andrückrolle (23) zwischen der ersten Applikationseinheit (11) und der zweiten Applikationseinheit (21, 22) angeordnet ist.

7. Austauschmodul (5) nach einem der Ansprüche 1 bis 6, **dadurch gekennzeichnet, dass** die mindestens eine Applikationseinheit (11) eine Schnittstelle aufweist, über die eine Verbindung zu einer Steuerung der Applikationseinheit (11) hergestellt werden kann.

8. Austauschmodul (5) nach einem der Ansprüche 1 bis 7, **dadurch gekennzeichnet, dass** die mindestens eine Applikationseinheit (11) einen Anschluss für die Verbindung zu einem Heißschmelzklebstoffreservoir aufweist.

9. Verfahren zum Umrüsten einer Vorrichtung (1) zum Verschließen von Kartonverpackungen (2), wobei die Vorrichtung (1) eine Fördereinheit (3) zum Bewegen der Kartonverpackungen (2) in einer Förderrichtung (F), Führungen (4) zum Führen und Ausrichten der bewegten Kartonverpackungen (2) sowie eine Verschlusseinheit umfasst, wobei die Verschlusseinheit Mittel zum Einklappen der Längsklappen und der Querklappen der Kartonverpackung (2) sowie eine Klebebandaufbringvorrichtung zum Applizieren eines Klebebandes auf eine sich entlang der Fördereinheit (3) bewegende Kartonverpackung (2) umfasst, **dadurch gekennzeichnet, dass** die Verschlusseinheit von der Vorrichtung (1) entfernt wird und anstelle dessen ein Austauschmodul (5) gemäß einem der Ansprüche 1 bis 8 in die Vorrichtung (1) integriert wird.

10. Vorrichtung (1) zum Verschließen von Kartonverpackungen (2), umfassend eine Fördereinheit (3) zum Bewegen der Kartonverpackungen (2) in einer Förderrichtung (F), Führungen (4) zum Führen und Ausrichten der Kartonverpackungen (2) sowie Mittel (6, 7, 9) zum Einklappen von Querklappen (8) und Längsklappen (10) der Kartonverpackungen (2), **dadurch gekennzeichnet, dass** die Vorrichtung (1) mindestens eine erste Applikationseinheit (11) zum Aufbringen von Heißschmelzklebstoff auf die eingeklappten Querklappen (8) sowie mindestens eine zweite Applikationseinheit (21, 22) zum Aufbringen von Heißschmelzklebstoff auf die eingeklappten Längsklappen (10) umfasst, wobei die erste Applikationseinheit (11) und die zweite Applikationseinheit (21, 22) in Förderrichtung (F) der Kartonverpackungen (2) hintereinander angeordnet sind und wobei der von der ersten Applikationseinheit (11) auf die eingeklappten Querklappen (8) aufgebrachte Heißschmelzklebstoff dem Verschließen der Kartonverpackungen (2) dient und der von der zweiten Applikationseinheit (21, 22) auf die eingeklappten Längsklappen (10) aufgebrachte Heißschmelzklebstoff der Ausbildung einer Palettensicherung dient.
